# EUROPÄISCHE PATENTSCHRIFT

(11) **EP 1 079 049 B1**
(45) Veröffentlichungstag und Bekanntmachung des Hinweises auf die Patenterteilung: **14.01.2004**
(21) Anmeldenummer: 00117056.2
(22) Anmeldetag: 09.08.2000
(51) Int. Cl.: E05B 17/18

(54) **Abdeckvorrichtung für einen Schliesszylinder, inbesondere an einer Fahrzeugtür**
Device for covering a cylinder lock in particular for vehicle doors
Dispositif pour couvrir le barillet de serrure, notamment pour portes de véhicule

(30) Priorität: 26.08.1999 DE 19940274
(43) Veröffentlichungstag der Anmeldung: 28.02.2001
(73) Patentinhaber: HUF HÜLSBECK & FÜRST GMBH & CO. KG, 42551 Velbert (DE)
(72) Erfinder: Wittwer, Reinhard, 42579 Heiligenhaus (DE)
(74) Vertreter: Mentzel, Norbert, Dipl.-Phys.

(56) Entgegenhaltungen:
- DE-A- 19 724 573
- FR-A- 2 753 475

## Beschreibung

Die Erfindung bezieht sich auf eine Abdeckvorrichtung für einen Schließzylinder, insbesondere an einer Fahrzeugtür gemäß dem Oberbegriff von Anspruch 1. Derartige Abdeckvorrichtungen werden, zum einen aus optischen Gründen und zum anderen als Schutz vor Verschmutzung des Schließzylinders eingesetzt.

Bei der bekannten Vorrichtung der oben genannten Art (DE 197 24 573 A1) handelt es sich um eine aufschiebbar ausgeführte Blende. Im Inneren des kappenartigen Abdeckelementes sind Vorsprünge vorgesehen, die in Nuten in der Umgebung des Schließzylinders eingreifen können und in Abdeckstellung verrasten. Nachteilig ist die leichte Verlierbarkeit des Abdeckelementes. Zur Betätigung des Schlosses mittels eines Schlüssels muss nämlich stets das gesamte Abdeckelement vollständig von dem Gehäuse des zu betätigenden Schließzylinders getrennt werden. Über kurz oder lang ist fast zwangsläufig mit einem Verlust der Abdeckkappe zu rechnen. Zwar ließe sich Abhilfe dadurch schaffen, dass die Nuten in der Umgebung des Gehäuses mit einem Anschlag versehen werden, über den das Abdeckelement nicht hinausgeschoben werden kann, wie beispielsweise in FR 2 753 475 vorgeschlagen. Dies bringt jedoch weitere Nachteile. Hierzu wäre es nämlich notwendig, das Gehäuse extrem langgestreckt zu gestalten. Die Abdeckkappe muß nämlich durch Verschiebung den Schließzylinder sowie den zur Betätigung des Schlüssels notwendigen Platz vollständig freigeben. Gleichzeitig muß allerdings auch noch für eine ausreichende Führung und Halterung des Abdeckelementes gesorgt sein. Eine derart langgestreckte Gestaltung des Gehäuses ist platzaufwendig, optisch wenig wünschenswert und sollte daher vermieden werden. In Fig. 5 dieses Dokumentes DE 197 24 573 A1 wird des weiteren die Möglichkeit gezeigt, daß Einführen des Schlüssels in den Zylinder durch Verschwenken einer Abdeckkappe zu ermöglichen. Dadurch werden in der Regel Gelenkpartien der Abdeckkappe sichtbar. Dies ist unerwünscht. Zum anderen wird das Drehen des Schlüssels im Zylinder bei den heute üblichen großen Schlüsselköpfen durch die aufgeschwenkte Abdeckkappe behindert. Ein Weiterschwenken der Abdeckkappe auf beinahe 180° ist jedoch bei vertieft in der Türaußenhaut liegenden Zylindern kaum möglich.

DE-PS 802 047 und DE 297 22 438 U1 offenbaren jeweils eine Abdeckvorrichtung, bei welcher der Schlüsselschlitz des Schließzylinders durch ein im Griff integriertes, verschieblich gelagertes Abdeckplättchen abgedeckt wird. Dies bietet zwar einen effizienten Schutz gegen Verschmutzung des Schlüsselschlitzes und löst auch das Problem der Verlierbarkeit, läßt sich jedoch nicht in optisch geschlossener Form realisieren, da das Plättchen stets flach, nämlich in seiner Schiebe- bzw. Schwenkebene gelgen, zu sein hat.

Aufgabe der vorliegenden Erfindung ist es, eine Abdeckvorrichtung der eingangs genannten Art zu entwickeln, die die vorerwähnten Nachteile überwindet. Diese Aufgabe wird gelöst durch die Merkmale des kennzeichenden Teils von Anspruch 1. Diesen kommt im Einzelnen folgende Bedeutung zu.

Eine mittelbare Verbindung zwischen dem Abdeckelement und dem Gehäuse wird durch ein bewegliches Zwischenglied realisiert, das den Führungsmitteln zuzurechnen ist, welche eine vorbestimmte Bahn für die Überführung des Abdeckelementes zwischen der Offen- und der Abdeckstellung vorsehen. Das erfindungsgemäße Zwischenglied ist als Schwenkhebel ausgeführt und kann z.B. einteilig und starr, aber auch mehrteilig ausgeführt sein. Die einzelnen, in sich vorzugsweise starren Teile können insbesondere durch Gelenke und/oder Führungselemente miteinander verbunden sein. Auf andere Weise, z.B. faden- oder drahtartig gestaltete Zwischenelemente würden eine unkontrollierte Bewegung des Abdeckelementes ermöglichen. Solche Zwischenelemente können bei gelöster Abdeckkappe zu Lackschäden führen. Durch seine Formgebung als Schwenkebel ist das erfindungsgemäße Zwischenglied ist geeignet, den vom Abdeckelement bei der Überführung von der einen in die andere Stellung zurückzulegenden Weg über die eigentlichen Abmessungen des Abdeckelementes und/oder des Gehäuses hinaus zu verlängern. Damit kann der für die Betätigung des Schließzylinders notwendige Freiraum geschaffen werden ohne das Gehäuse und/oder das Abdeckelement störend langgestreckte zu gestalten. Die Verwendung des erfindungsgemäßen Schwenkhebel-Zwischengliedes bietet sich besonders an, wenn die Schließeinheit aus Schließzylinder 10 und Gehäuse 50 in einer Vertiefung 17 des Türflügels 16 vorgesehen ist. Dann nämlich ist ein reines Verschieben des Abdeckelementes 16, wie aus dem Stand der Technik bekannt, unmöglich.

Weitere Vorteile der Erfindung ergeben sich aus den Unteransprüchen, der speziellen Beschreibung sowie den Zeichnungen. Es zeigen
- Fig. 1: eine erfindungsgemäßen Abdeckvorrichtung in Abdeckstellung in Schnittansicht gemäß der Linie I - I in Fig. 2,
- Fig. 2: den Gegenstand von Fig. 1 in Draufsicht,
- Fig. 3: den Gegenstand der Fign. 1 und 2, jedoch in Offenstellung, in Schnittansicht gemäß Fig. III - III in Fig. 4,
- Fig. 4: den Gegenstand von Fig. 3 in Draufsicht.

Die Fign. 1 bis 4 geben eine besonders vorteilhafte Ausführungsform der erfindungsgemäßen Abdeckvorrichtung wieder. Sie läßt sich in im wesentlichen bekannte Systeme, bestehend aus Türflügel 16, Handhabe 14, Schließzylinder 10 mit Schlüsselschlitz 11 und Schließgehäuse 50 integrieren. Das Schlüsselgehäuse läßt sich in einen im Türflügel 16 versenkten Gehäuseschaft 51 und einen von außen sichtbaren Gehäusekopf 52 unterteilen In der Abdeckstellung deckt das Abdeckelement 60 den Schließzylinder 10 mit Schlüsselschlitz 11 sowie den Gehäusekopf 52 vollständig ab. In der Offenstellung, in welche das Abdeckelement 60 auf vorbestimmter Bahn überführbar ist, sind der Schlüsselschlitz 11 vollständig und der Schließzylinder 10 sowie der Gehäusekopf 52 wenigstens soweit freigelegt, dass eine Betätigung des Schließmechanismus vermittels eines Schlüssels 12 ermöglicht wird. D.h. ein Schlüsselschaft 13 muß in den Schlüsselschlitz 11 einführbar sein und auch für die Drehung des Schlüsselschgriffes muß genügend Raum zur Verfügung stehen.

Deutlich erkennbar in den Fign. 1 bis 4 ist die Ausgestaltung des Zwischengliedes als Schwenkhebel. Der Schwenkhebel 70 ist mit Schwenkachsen 73, 74 versehen, die einerseits in Schwenklagern 54 am Gehäusekopf 52 und andererseits Schwenklager 64 im Abdeckelement 60 gelagert sind. Die in den Fig. 1 bis 4 gezeigte Ausführungsform weist eine flache Gestaltung des Schwenkhebels 70 auf, wobei sich an einen Steg 71 Ausleger 72 anschließen, welche in die Schwenkachsen 73, 74 übergehen. Aus Gründen der Materialersparnis ist diese Formgebung besonders günstig. Andere, die ihrer Wirkung äquivalente Formgebungen sind selbstverständlich möglich.

Die Schwenklager 54, 64 bzw. die entsprechenden Vorrichtungen im Abdeckelement 60 sind jeweils in der Nähe derjenigen Enden des Gehäusekopfes 52 bzw. des Abdeckelementes 60 angeordnet, die in Offenstellung einander zugewandt sind. Gleichzeitig ist die gesamte Länge des Schwenkhebels 70 so bemessen, dass er kürzer ist als die Distanz zwischen den Schwenklagern 64 im Abdeckelement 60 und der vorderen Abschlusswand 62 des Abdeckelementes 60. Hierdurch wird ermöglicht, dass das Abdeckelement 60 in Abdeckstellung den gesamten Gehäusekopf 52 einschließlich Schließzylinder 10 mit Schlüsselschlitz 11 und den gesamten Schwenkhebel 70 abdeckt. Gleichzeitig ist in Offenstellung das Abdeckelement 60so weit vom Gehäusekopf 52 entfernbar, dass der gesamte Schließzylinder 10 mit Schlüsselschlitz 11 freigegeben wird, womit der Freiraum zur Betätigung des Schlüssels 12 maximiert wird. Aus ästhetischen Gründen ist es vorteilhaft, die der vorderen Abschlußwand 62 des Abdeckelementes 60 gegenüberliegende Begrenzung mit einer Ausnehmung 61 zu versehen, durch welche der Schwenkhebel 70 in der Offenstellung hindurchgreift. Hierdurch kann das Abdeckelement 60 in Offenstellung mit wenigstens dem größten Teil seiner unteren Berandung auf dem Türflügel 16 aufsetzen. Die untere Berandung kann mit einer weichen Dichtlippe versehen sein, was in Abdeckstellung dem Eindringen von Feuchtigkeit entgegenwirkt und in Offenstellung einen Schutz des Lacks gewährleistet.

In der gezeigten Ausführungsform sind die Schwenklager 64 im Inneren des Abdeckelementes 60 angebracht. Hierdurch wird die vollständige Abdeckung des Schwenkhebels in Abdecklage ermöglicht. Grundsätzlich wäre es jedoch auch denkbar, diese Schwenklager außen am Abdeckelement 60 anzubringen.

Um ein unbeabsichtigtes Überführen des Abdeckelementes 60 von der Abdeck- in die Offenstellung, etwa durch Vibrationen während der Fahrt, zu verhindern, sind bei der gezeigten Ausführungsform Rastelemente vorgesehen. Eine Rastnut 53 umläuft den Gehäusekopf 52. In Abdeckstellung greift eine korrespondierende Rastwulst 63 in die Nut 53 ein. Andere Rastvorrichtungen, etwa separate Rastnasen an ausgewählten Stellen sind denkbar.

Natürlich stellen die gezeigten Ausführungsformen lediglich vorteilhafte Beispiele für die erfindungsgemäße Abdeckvorrichtung dar, die jedoch weitere, von Anspruch 1 erfasste Ausführungsformen nicht ausschließen.

### Bezugszeichenliste

- 10: Schließzylinder
- 11: Schlüsselschlitz
- 12: Schlüssel
- 13: Schlüsselschaft
- 14: Handhabe
- 16: Türflügel
- 17: Vertiefung in 16

- 50: Gehäuse
- 51: Gehäuseschaft
- 52: Gehäusekopf
- 53: Rastnut
- 54: Schwenklager

- 60: Abdeckelement
- 61: Ausnehmung
- 62: vordere Abschlußwand von 60
- 63: Rastwulst
- 64: Schwenklager

- 70: Schwenkhebel
- 71: Steg
- 72: Ausleger
- 73: Schwenkachse
- 74: Schwenkachse

## Patentansprüche

1. Abdeckvorrichtung für einen Schließzylinder (10), insbesondere an einer Fahrzeugtür (16), mit einem Gehäuse (50), in welchem der Schließzylinder (10) gelagert ist,
mit einem zwischen einer Offenstellung und einer Abdeckstellung verstellbaren, unverlierbar angeordneten, kappenartigen Abdeckelement (60), das in der Abdeckstellung den Schließzylinder (10) von außen abdeckt und in der Offenstellung eine Schlüsselöffnung (11) des Schließzylinders (10) freigibt,
wobei die Überführung des Abdeckelementes (60) von der einen in die andere Stellung auf einer von Führungsmitteln festgelegten Bahn erfolgt,
**dadurch gekennzeichnet, dass**
die Führungsmittel einen sowohl am Abdeckelement (70) als auch am Gehäuse (50) beweglich gelagerten Schwenkhebel (70) umfassen, über welchen das Abdeckelement (60) mittelbar mit dem Gehäuse (50) verbunden ist,
wobei das Abdeckelement (60) durch ein Schwenken aus der Abdeckstellung um die gehäuseseitige Schwenkachse (74) in der Offenstellung einen Weg zurückgelegt hat, der über die eigentlichen Abmessungen des Abdeckelementes (60) hinausgeht.

2. Abdeckvorrichtung nach Anspruch 1, verwendbar für einen Schließzylinder (10), welcher in einem Gehäuse (50) gelagert ist, wobei der Gehäusekopf (52) in einer Vertiefung (17) eines Türflügels (16) liegt.

3. Abdeckvorrichtung nach einem der Ansprüche 1 oder 2, **dadurch gekennzeichnet, daß** der Schwenkhebel (70) jeweils nahe der in Offenstellung einander zugewandten Endbereiche des Gehäuses (50) und des Abdeckelementes (60) gelagert ist.

4. Abdeckvorrichtung nach einem der Ansprüche 1 bis 3, **dadurch gekennzeichnet, daß** ein oder mehrere Schwenklager zur beweglichen Lagerung des Schwenkhebels im Innern des Abdeckelementes (60) vorgesehen sind.

5. Abdeckvorrichtung nach einem der Ansprüche 1 bis 4, **dadurch gekennzeichnet, daß** die Länge des Schwenkhebels (70) kürzer bemessen ist als die Distanz zwischen dem/den Schwenklager/n im Innern des Abdeckelementes (60) und dem in Offenstellung gehäusefernen Ende des Abdeckelementes (60).

6. Abdeckvorrichtung nach einem der Ansprüche 1 bis 5, **dadurch gekennzeichnet, daß** der Schwenkhebel (70) in Abdeckstellung vollständig von dem Abdeckelement (60) verdeckt ist.

7. Abdeckvorrichtung nach einem der Ansprüche 1 bis 6, **dadurch gekennzeichnet, daß** an dem Abdeckelement (60) eine Rastvorrichtung (63) vorgesehen ist, die in der Abdeckstellung mit einer korrespondierenden Rastvorrichtung (53) des Gehäuses (50) verrasten kann.

## Claims

1. Covering device for a lock cylinder (10), in particular on a vehicle door (16), having a housing (50) in which the lock cylinder (10) is mounted,
having a captively arranged, cap-like covering element (60) which is movable between an open position and a covering position and which in the covering position covers the lock cylinder (10) from outside and in the open position frees a key opening (11) of the lock cylinder (10),
the movement of the covering element (60) from one position into the other position taking place on a path defined by guide means,
**characterised in that**
the guide means comprise a pivoted lever (70) which is movably mounted both on the covering element (70) and on the housing (50) and via which the covering element (60) is indirectly connected to the housing (50),
the covering element (60) by pivoting from the covering position about the housing-side pivot pin (74) into the open position having travelled a distance which exceeds the actual dimensions of the covering element (60).

2. Covering element according to Claim 1, usable for a lock cylinder (10) which is mounted in a housing (50), the housing head (52) lying in a recess (17) of a door wing (16).

3. Covering device according to one of Claims 1 or 2, **characterised in that** the pivoted lever (70) is mounted in each case close to the end regions, facing each other in the open position, of the housing (50) and of the covering element (60).

4. Covering device according to one of Claims 1 to 3, **characterised in that** one or more pivot bearings for the movable mounting of the pivoted lever are provided in the inside of the covering element (60).

5. Covering device according to one of Claims 1 to 4, **characterised in that** the length of the pivoted lever (70) is dimensioned shorter than the distance between the pivot bearing(s) in the inside of the covering element (60) and that end of the covering element (60) which is remote from the housing in the open position.

6. Covering device according to one of Claims 1 to 5, **characterised in that** the pivoted lever (70) is completely concealed by the covering element (60) in the covering position.

7. Covering device according to one of Claims 1 to 6, **characterised in that** there is provided on the covering element (60) a latching device (63) which can engage with a corresponding latching device (53) of the housing (50) in the covering position.

## Revendications

1. Dispositif de recouvrement pour un barillet de serrure (10), en particulier sur une portière de véhicule (16), avec un boîtier (50), dans lequel le barillet de serrure (10) est monté à rotation,
avec un élément de recouvrement (60) du genre d'un capuchon, disposé de façon imperdable, réglable entre une position d'ouverture et une position de recouvrement, élément de recouvrement couvrant depuis l'extérieur, en position de recouvrement, le barillet de serrure (10) et, en position d'ouverture, libérant une ouverture pour clé (11) du barillet de serrure (10),
le passage de l'élément de recouvrement (60) d'une position à l'autre s'effectuant sur une trajectoire fixée par des moyens de guidage,
**caractérisé en ce que**
les moyens de guidage comprennent un levier pivotant (70), monté de façon à se déplacer, tant sur l'élément de recouvrement (70) qu'également sur le boîtier (50), levier pivotant par l'intermédiaire duquel l'élément de recouvrement (60) est relié de façon indirecte au boîtier (50),
l'élément de recouvrement (60), par un pivotement autour de l'axe de pivotement (74) situé côté boîtier, de la position de repos à la position d'ouverture, ayant parcouru une course dont la valeur est supérieure aux dimensions proprement dites de l'élément de recouvrement (60).

2. Dispositif de recouvrement selon la revendication 1, utilisable pour un barillet de serrure (10) , monté à rotation dans un boîtier (50), la tête de boîtier (52) étant montée dans une cavité (17) d'un battant de portière (16).

3. Dispositif de recouvrement selon les revendications 1 ou 2, **caractérisé en ce que** le levier pivotant (70) est chaque fois monté à proximité des zones d'extrémité, tournées les unes vers les autres à la position d'ouverture, du boîtier (50) et de l'élément de recouvrement (60).

4. Dispositif de recouvrement selon l'une des revendications 1 à 3, **caractérisé en ce qu'**un ou plusieurs paliers de pivotement sont prévus pour effectuer le montage mobile en palier du levier pivotant, à l'intérieur de l'élément de recouvrement (60).

5. Dispositif de recouvrement selon l'une des revendications 1 à 4, **caractérisé en ce que** la longueur du levier pivotant (70) est inférieure à la distance qu'il y a entre le/les palier(s) de pivotement situé(s) à l'intérieur de l'élément de recouvrement (60) et l'extrémité, distante du boîtier en position d'ouverture, de l'élément de recouvrement (60).

6. Dispositif de recouvrement selon l'une des revendications 1 à 5, **caractérisé en ce que** le levier pivotant (70) est complètement caché par l'élément de recouvrement (60), lorsqu'on est en position de recouvrement.

7. Dispositif de recouvrement selon l'une des revendications 1 à 6, **caractérisé en ce que**, sur l'élément de recouvrement (60), est prévu un dispositif d'encliquetage (63) qui, à la position de recouvrement, peut s'encliqueter avec un dispositif d'encliquetage (53), correspondant, du boîtier (50).
